# EUROPÄISCHE PATENTSCHRIFT

(11) **EP 1 269 010 B1**
(45) Veröffentlichungstag und Bekanntmachung des Hinweises auf die Patenterteilung: **07.12.2005**
(21) Anmeldenummer: 01913693.6
(22) Anmeldetag: 19.02.2001
(51) Int. Cl.: F02N 11/08, F02N 11/04

(54) **VERFAHREN ZUM STARTEN EINER BRENNKRAFTMASCHINE UND STARTEINRICHTUNG FÜR EINE BRENNKRAFTMASCHINE**
METHOD FOR STARTING AN INTERNAL COMBUSTION ENGINE AND STARTER DEVICE FOR AN INTERNAL COMBUSTION ENGINE
PROCEDE ET DISPOSITIF POUR DEMARRER UN MOTEUR A COMBUSTION INTERNE

(30) Priorität: 31.03.2000 DE 10016128
(43) Veröffentlichungstag der Anmeldung: 02.01.2003
(73) Patentinhaber: SIEMENS AKTIENGESELLSCHAFT, 80333 München (DE)
(72) Erfinder: BAYERLE, Klaus, 93083 Obertraubling (DE); HAFT, Gerhard, 94345 Obermotzing (DE); PROBST, Gregor, 84028 Landshut (DE); ZHANG, Hong, 93105 Tegernheim (DE)
(86) Internationale Anmeldenummer: PCT/DE2001/000645
(87) Internationale Veröffentlichungsnummer: WO 2001/075300

(56) Entgegenhaltungen:
- DE-A- 19 705 610
- DE-C- 19 852 085
- PATENT ABSTRACTS OF JAPAN vol. 1997, no. 04, 30. April 1997 (1997-04-30) & JP 08 326584 A (TOYOTA MOTOR CORP), 10. Dezember 1996 (1996-12-10)
- PATENT ABSTRACTS OF JAPAN vol. 2000, no. 09, 13. Oktober 2000 (2000-10-13) & JP 2000 184509 A (HONDA MOTOR CO LTD), 30. Juni 2000 (2000-06-30)

## Beschreibung

Verfahren zum Starten einer Brennkraftmaschine und Starteinrichtung für eine Brennkraftmaschine

Die Erfindung betrifft ein Verfahren zum Starten einer Brennkraftmaschine gemäß dem Oberbegriff des Patentanspruches 1 und eine Starteinrichtung für eine Brennkraftmaschine gemäß dem Oberbegriff des Patentanspruches 9.

Beim Start einer Brennkraftmaschine wird bei den herkömmlichen Systemen die Brennkraftmaschine mit Hilfe eines Anlassers (Starter) auf eine Anlasserdrehzahl von ca. 200 l/min geschleppt. Auf Grund dieser niedrigen Drehzahl nimmt der Saugrohrdruck nur langsam ab, weil der von der Brennkraftmaschine angesaugte Luftmassenstrom sehr gering ist. Der in das Ansaugrohr eingespritzte Kraftstoff kann bei niedrigen Ansaugrohrtemperaturen (kalte Brennkraftmaschine) und bei den hohen Saugrohrdrücken nur schlecht verdampfen, was zu einer schlechten Gemischaufbereitung führt. Diese schlechte Gemischaufbereitung führt dazu, daß im Kaltstart hohe Kraftstoffmengen eingespritzt werden müssen, um einen Start der Brennkraftmaschine zu ermöglichen. Die hohe Kraftstoffmenge mit ihrer schlechten Aufbereitung ist die Hauptursache für die hohen Schadstoffemissionen im Kaltstart. Da die Startemissionen in konventionellen Systemen auch nicht nachbehandelt werden können, weil der Abgaskatalysator seine Betriebstemperatur noch nicht erreicht hat, tragen sie maßgeblich zu den Gesamtemissionen eines Fahrzyklusses bei.

Aus der DE 198 52 085 C1 ist eine Starteinrichtung für eine Brennkraftmaschine und eine Verfahren zum Starten einer Brennkraftmaschine bekannt. Zur Senkung der Abgasemissionen wird vorgeschlagen, zwei Starter zum Starten der Brennkraftmaschine einzusetzen, wobei zu Beginn des Startvorgangs ein erster Starter aktiviert wird, der nach Erreichen einer bestimmten Drehzahl der Brennkraftmaschine deaktiviert und ein zweiter Starter aktiviert wird. Der zweite Starter treibt die Brennkraftmaschine anschließend weiter auf eine bestimmte Solldrehzahl, wonach bei Erreichen der Solldrehzahl eine erstmalige Einspritzung von Kraftstoff zur anschließenden Verbrennung durchgeführt wird. Der erste Starter, auch als Losreißstarter bezeichnet, beschleunigt dabei die Brennkraftmaschine auf etwa 200 l/min. Der zweite Starter, auch als Hochlaufstarter bezeichnet, beschleunigt dann die Brennkraftmaschine auf Umdrehungen von etwa 700 1/min bis etwa 1000 l/min. Außerdem wird vorgeschlagen, als zweiten Starter einen Generator der Brennkraftmaschine in Umkehrung seiner Betriebsweise als elektrischen Antrieb für die Brennkraftmaschine zu benutzen und diese auf eine bestimmte Solldrehzahl weiter anzutreiben, bei der eine erstmalige Einspritzung von Kraftstoff zur anschließenden Verbrennung durchgeführt wird.

In der DE 197 05 610 A1 ist eine Start- bzw. Antriebseinheit für eine Brennkraftmaschine eines Kraftfahrzeuges beschrieben, die bei kaltem Motor eine andere Startmethode durchführt als bei warmen Motor. Dabei ist die Antriebseinheit mit einem konventionellen Starter und mit einer Starter/Generator-Maschine ausgerüstet. Zum Starten des kalten Motors wird der Starter gemeinsam mit der Starter/Generator-Maschine und zum Starten des warmen Motors, das ist im Start-Stopp-Betrieb und im Schwung-Nutz-Betrieb, wird die Starter/Generator-Maschine alleine aktiviert. Abhängig von der gemessenen Temperatur der Brennkraftmaschine wird somit entweder der konventionelle Starter oder die Starter/Generator-Maschine oder beide zusammen aktiviert. Insbesondere wird bei einer Brennkraftmaschinen-Temperatur über 30°C bis 40°C die Starterfunktion allein durch die Starter/Generator-Maschine erbracht. Bei höheren Temperaturen bei über 40°C wird die Startfunktion der Brennkraftmaschine allein von dem verschleißfreien Starter/Generator übernommen. Ein Kaltstartvorgang bei Temperaturen unterhalb 30°C wird mit einem konventionellen Starter durchgeführt, der hierzu hoch untersetzt ist.

In JP 08 326584 A ist ein Verfahren zum Start einer Brennkraftmaschine mittels eines Starters beschrieben, wobei eine im Ansaugkanal angeordnete Drosselklappe auf einen Startwert, insbesondere in eine geschlossene Stellung gebracht wird. Der Starter beschleunigt die Brennkraftmaschine und der Saugrohrdruck im Ansaugkanal wird stromabwärts der Drosselklappe ermittelt und die Kraftstoffeinspritzung erst freigegeben, wenn der Saugrohrdruck einen vorgegebenen Schwellenwert unterschreitet.

Die Verwendung von zwei Startern bedeutet aber einen nicht unerheblichen Aufwand an Bauraum und Kosten.

Der Erfindung liegt die Aufgabe zugrunde, ein Verfahren zum Starten einer Brennkraftmaschine, sowie eine Startvorrichtung anzugeben, mit dem bzw. mit der auf einfache Weise die beim Starten der Brennkraftmaschine, insbesondere bei einem Kaltstart auftretenden Emissionen weiter verringert werden können

Diese Aufgabe wird durch die Merkmale des Patentanspruches 1 bzw. durch die Merkmale des Patentanspruches 10 gelöst. Vorteilhafte Weiterbildungen sind in den Unteransprüchen angegeben.

Zur Verbesserung der schlechten Gemischaufbereitung im Bereich der Leerlaufsolldrehzahl wird die Brennkraftmaschine mit Hilfe eines Kurbelwellen-Starter-Generators (KSG) auf eine hohe Drehzahl (>800 U/min) hochgeschleppt, ohne dass eine Kraftstoffeinspritzung und damit ein Start der Brennkraftmaschine stattgefunden hat. Dabei wird die Drosselklappe auf einen definierten Wert eingestellt, vorzugsweise geschlossen gehalten. Auf Grund des höheren Luftmassenstroms der Brennkraftmaschine sinkt der Saugrohrdruck schnell ab. Die Kraftstoffeinspritzung wird erst freigegeben, wenn die Drehzahl der Brennkraftmaschine einen vorgegebenen Schwellenwert überschritten und der Saugrohrdruck einen vorgegebenen Schwellenwert unterschritten hat.

Dadurch wird erreicht, dass die Kraftstoffmenge bei niedrigem Saugrohrdruck schnell verdampft, was eine Verbesserung der Gemischaufbereitung und damit sowohl eine Verringerung der Schadstoffemissionen, als auch eine Kraftstoffersparnis während des Starts zur Folge hat.

Weitere vorteilhafte Ausgestaltungen der Erfindung werden nachfolgend unter Bezugnahme auf die Zeichnung näher erläutert. Es zeigen:
- Figur 1: ein Blockschaltbild einer Brennkraftmaschine mit einer Startvorrichtung gemäß der Erfindung,
- Figur 2: ein Ablaufdiagramm zur Verdeutlichung des Startverfahrens für die Brennkraftmaschine und
- Figur 3: die zeitlichen Verläufe ausgewählter Parameter der Brennkraftmaschine während des Startvorganges.

In Figur 1 ist in Form eines Blockschaltbildes sehr vereinfacht eine Brennkraftmaschine mit einer Starteinrichtung und einer ihr zugeordneten Abgasnachbehandlungsanlage gezeigt. Dabei sind nur diejenigen Komponenten dargestellt, die für das Verständnis der Erfindung notwendig sind. Insbesondere ist auf die Darstellung des Kraftstoffkreislaufes verzichtet worden.

Der Brennkraftmaschine 10 wird über einen Ansaugkanal 11 die zur Verbrennung notwendige Luft zugeführt. Im Ansaugkanal 11 sind in Strömungsrichtung der angesaugten Luft gesehen nacheinander ein Luftmassenmesser 12, ein Drosselklappenblock 13 und entsprechend der Zylinderzahl ein Satz Einspritzventile 15 vorgesehen, von denen nur eines gezeigt ist. Das erfindungsgemäße Verfahren ist aber auch bei einem System anwendbar, das nur ein Einspritzventil für alle Zylinder aufweist (Zentraleinspritzsystem, Single Point Injection System).

Der Drosselklappenblock 13 beinhaltet eine Drosselklappe 14 und einen nicht dargestellten Drosselklappensensor, der ein dem Öffnungswinkel der Drosselklappe 14 entsprechendes Signal an eine Steuerungseinrichtung 21 abgibt. Bei der Drosselklappe 14 handelt es sich beispielsweise um ein elektromotorisch angesteuertes Drosselorgan (E-Gas), dessen Öffnungsquerschnitt neben der Betätigung durch den Fahrer (Fahrerwunsch) abhängig vom Betriebsbereich der Brennkraftmaschine über Signale der Steuerungseinrichtung einstellbar ist.

Der Luftmassenmesser 12 dient bei einer sogenannten luftmassengeführten Steuerung der Brennkraftmaschine als Lastsensor. Alternativ zu dem Luftmassenmesser 12 kann als Lastsensor auch ein Drucksensor 27 verwendet werden, der in einem Sammler 26 des Ansaugtrakts der Brennkraftmaschine 10 angeordnet ist (saugrohrdruckgeführte Steuerung der Brennkraftmaschine).

Die Brennkraftmaschine 10 ist mit einem Kurbelwellen-Starter-Generator (KSG) 28 ausgerüstet. Der Kurbelwellen-Starter-Generator 28 übernimmt einerseits die Funktion eines herkömmlichen Anlassers (Starters) und andererseits die Funktion einer davon gesonderten Lichtmaschine (Generator) zur Ladung der Fahrzeugbatterie. Kurbelwellen-Starter-Generatoren sind üblicherweise zwischen Brennkraftmaschine einerseits und Getriebe oder Getriebeautomatik andererseits koaxial zur Kurbelwelle, in direkter Verbindung oder in kuppelbarer Verbindung zu dieser angeordnet. Ein derartiger Kurbelwellen-Starter-Generator ist beispielsweise aus VDI Berichte Nummer 14/15, 1998, B. Hoffmann, "Elektrische Energie für 3-Liter-Auto", Seiten 39 bis 53 bekannt.

Ausgangsseitig ist die Brennkraftmaschine 10 mit einem Abgaskanal 16 verbunden, in dem ein Abgaskatalysator 17 angeordnet ist. Dabei kann es sich um eine beliebige Art von Abgaskatalysator handeln, insbesondere kann ein Dreiwege-Katalysator oder ein NOx-Speicherkatalysator vorgesehen sein.

Die Sensorik für die Abgasnachbehandlung beinhaltet u.a. einen stromaufwärts des Abgaskatalysators 17 angeordneten Abgasmessaufnehmer in Form einer Lambdasonde 18 und einen stromabwärts des Abgaskatalysators 17 angeordneten Abgasmessaufnehmer 19. Mit dem Signal der Lambdasonde 18 wird das Gemisch entsprechend der Sollwertvorgaben geregelt. Diese Funktion übernimmt eine an sich bekannte Lambdaregelungseinrichtung 20, die vorzugsweise in eine den Betrieb der Brennkraftmaschine steuernde bzw. regelnde Steuerungseinrichtung 21 integriert ist. Solche elektronischen Steuerungseinrichtungen 21, die in der Regel einen oder mehrere Mikroprozessoren beinhalten und die neben der Kraftstoffeinspritzung und der Zündungsregelung noch eine Vielzahl weiterer Steuer- und Regelaufgaben übernehmen, sind an sich bekannt, so daß im folgenden nur auf den im Zusammenhang mit der Erfindung relevanten Aufbau und dessen Funktionsweise eingegangen wird. Insbesondere ist die Steuerungseinrichtung 21 mit einer Speichereinrichtung 22 verbunden, in der u.a. verschiedene Kennfelder und Schwellenwerte gespeichert sind, deren jeweilige Bedeutung anhand der Beschreibung der nachfolgenden Figuren noch näher erläutert wird.

Der Abgasmessaufnehmer 19 dient als Monitorsonde für die stromaufwärts des Abgaskatalysators 17 angeordnete Lambdasonde 18 und kann darüber hinaus zur Steuerung und Überprüfung des Abgaskatalysators 17 herangezogen werden.

Die Drehzahl N der Brennkraftmaschine 10 wird mit Hilfe eines Drehzahlsensors 23, die Temperatur der Brennkraftmaschine 10 wird über die Temperatur des Kühlmittels TKW mittels eines Temperatursensors 25 erfasst. Diese Signale werden ebenso der Steuerungseinrichtung 21 zur weiteren Verarbeitung zugeführt, wie das Ausgangssignal MAF des Luftmassenmessers 12 oder wahlweise hierzu das Ausgangssignal MAP des Saugrohrdrucksensors 27 und die Signale der beiden Abgasmessaufnehmer 18,19.

Zur Steuerung und Regelung der Brennkraftmaschine 10 ist die Steuerungseinrichtung 21 über eine Daten- und Steuerleitung 24 noch mit weiteren, nicht explizit dargestellten Sensoren und Aktoren verbunden.

Anhand des Ablaufdiagrammes nach Figur 2 und des Zeitdiagrammes nach Figur 3 wird das Verfahren zum Starten der Brennkraftmaschine näher erläutert.

Nach Anforderung eines Startvorganges für die Brennkraftmaschine wird in einem ersten Verfahrensschritt S1 die Drosselklappe 14 auf einen definierten Startwert eingestellt. Dieser Startwert für den Drosselklappenöffnungswinkel DKW wird experimentell durch Versuche ermittelt und ist in der Speicherungseinrichtung 22 abgelegt. In einer bevorzugten Ausgestaltung ist der Drosselklappenöffnungswinkel DKW gleich dem Wert Null gewählt, die Drosselklappe 14 also beim Starten der Brennkraftmaschine 10 geschlossen, so dass der Saugrohrdruck MAP während des Startvorganges schnell absinkt. Es ist aber auch möglich, die Drosselklappe 14 beim Startvorgang geringfügig zu öffnen. Anstelle den Startwert für die Drosselklappe unmittelbar zu applizieren, kann dieser auch über eine bekannte Drehmomentenstruktur abgeleitet werden, die auf dem in der Brennkraftmaschine indizierten Drehmoment basiert und die als wesentliche Funktionsbereiche die Drehmomentanforderung, die Momentenkoordination und die Momentenumsetzung umfasst.

Anschließend wird in einem Verfahrensschritt S2 der Kurbelwellen-Starter-Generator 28 eingeschaltet (Zeitpunkt t0 in Figur 3). Die Drehzahl N der Brennkraftmaschine steigt an und der Saugrohrdruck MAP sinkt. Die aktuelle Drehzahl N wird mittels des Drehzahlsensors 23 laufend erfasst und im Verfahrensschritt S3 mit einem Schwellenwert N_SW verglichen. Der Schwellenwert N_SW wird experimentell ermittelt und ist ebenfalls in der Speichereinrichtung 22 abgelegt. Ein typischer Wert hierfür liegt bei 800 l/min. Um äußeren Einflüssen beim Starten der Brennkraftmaschine, insbesondere der Temperaturen Rechnung zu tragen, kann der Schwellenwert N_SW temperaturabhängig festgelegt werden. Dabei ist der mittels des Temperatursensors 25 für das Kühlmittel der Brennkraftmaschine ermittelte Wert TKW Eingangsgröße eines Kennfeldes KF1 das in der Speichereinrichtung 22 abgelegt ist.

Liegt die Drehzahl N unterhalb des Schwellenwertes N_SW, so wird zum Verfahrensschritt S2 verzweigt und die Drehzahl weiter erhöht. Ist der Schwellenwert N_SW erreicht (Zeitpunkt t1 in Figur 3), wird geprüft, ob der Saugrohrdruck MAP unter einen vorgegebenen Schwellenwert MAP_SW gesunken ist. Diese Abfrage vollzieht sich in einer Warteschleife (Verfahrensschritt 4). Während diesem wiederholten Abfragen wird die Drehzahl nicht weiter erhöht.

Der Wert für den momentanen Saugrohrdruck MAP wird entweder direkt mittels des Saugrohrdrucksensors 27 im Sammler 26 erfasst und mit dem Schwellenwert MAP_SW verglichen oder modellgestützt über ein bekanntes Saugrohrfüllungsmodell aus verschiedenen Parametern der Brennkraftmaschine, insbesondere unter Heranziehung des Luftmassenstromes MAF des Luftmassenmessers 12 und weiteren Einflussgrößen berechnet, wie es beispielsweise in der EP 0 820 559 Bl angegeben ist.

Der Schwellenwert MAP_SW wird experimentell durch Versuche ermittelt und ist ebenfalls in der Speichereinrichtung 22 abgelegt. Um äußeren Einflüssen beim Starten der Brennkraftmaschine 10, insbesondere der Temperatur Rechnung zu tragen, kann der Schwellenwert MAP_SW temperaturabhängig festgelegt werden. Dabei ist der mittels des Temperatursensors 25 für das Kühlmittel der Brennkraftmaschine ermittelte Wert TKW Eingangsgröße eines Kennfeldes KF2 das in der Speichereinrichtung 22 abgelegt ist.

Wie aus Figur 3 ersichtlich ist, liegt der Saugrohrdruck MAP auch nach Erreichen des Drehzahlschwellenwertes N_SW noch oberhalb des Schwellenwertes MAP_SW, weil der Sammler 26 erst von der Brennkraftmaschine 10 leergesaugt werden muss. Ist der Saugrohrdruck MAP auf den Schwellenwert MAP_SW abgesunken (Zeitpunkt t2 in Figur 3), wird in einem Verfahrensschritt S5 die Kraftstoffeinspritzung und die Zündung freigegeben. Anschließend wird in den normalen Betrieb der Brennkraftmaschine übergegangen. Die Zündung kann aber auch schon früher freigegeben werden.

## Patentansprüche

1. Verfahren zum Starten einer Brennkraftmaschine (10), mit einem Kurbelwellen-Starter-Generator (28), wobei
- eine im Ansaugkanal (11) angeordnete Drosselklappe (14) auf einen Startwert (DKW) eingestellt wird,
- der Kurbelwellen-Starter-Generator (28) die Brennkraftmaschine (10) auf eine Leerlaufsolldrehzahl (N_SOLL) beschleunigt,
- einer Einrichtung (23) zum Ermitteln einer Drehzahl (N) der Brennkraftmaschine (10) und
- der Saugrohrdruck (MAP) im Ansaugkanal (11) stromabwärts der Drosselklappe (14) ermittelt wird und
- die Kraftstoffeinspritzung freigegeben wird, wenn der Saugrohrdruck (MAP) einen vorgegebenen Schwellenwert (MAP_SW) unterschreitet, wobei
die Überprüfung auf Unterschreiten des Schwellenwertes (MAP_SW) erst erfolgt, wenn die Drehzahl (N) der Brennkraftmaschine (10) einen vorgegebenen Schwellenwert (N_SW) erreicht hat.

2. Verfahren nach Anspruch 1, **dadurch gekennzeichnet, dass** die Zündung spätestens dann freigegeben wird, wenn der Saugrohrdruck (MAP) den vorgegebenen Schwellenwert (MAP_SW) unterschreitet.

3. Verfahren nach Anspruch 1, **dadurch gekennzeichnet, dass** die Drosselklappe (14) während des Startvorganges geschlossen ist.

4. Verfahren nach Anspruch 1, **dadurch gekennzeichnet, dass** der Saugrohrdruck (MAP) mittels eines Drucksensors (27) erfasst wird.

5. Verfahren nach Anspruch 1, **dadurch gekennzeichnet, dass** der Saugrohrdruck (MAP) aus Betriebsparametern der Brennkraftmaschine (10) berechnet wird.

6. Verfahren nach Anspruch 1, **dadurch gekennzeichnet, dass** der Schwellenwert (MAP_SW) experimentell ermittelt wird und in einer Speichereinrichtung (22) einer die Brennkraftmaschine (10) steuernden Steuerungseinrichtung (21) abgelegt ist.

7. Verfahren nach Anspruch 6, **dadurch gekennzeichnet, dass** der Schwellenwert (MAP_SW) abhängig von der Temperatur (TKW) der Brennkraftmaschine (10) in einem Kennfeld (KF) abgelegt ist.

8. Verfahren nach Anspruch 1, **dadurch gekennzeichnet, dass** der Startvorgang ein Kaltstart der Brennkraftmaschine (10) ist.

9. Starteinrichtung für eine Brennkraftmaschine (10), mit
- einer Einrichtung, die eine im Ansaugkanal (11) angeordnete Drosselklappe (14) auf einen Startwert (DKW) einstellt,
- einem Kurbelwellen-Starter-Generator (28), der die Brennkraftmaschine (10) auf eine Leerlaufsolldrehzahl (N_SOLL) beschleunigt,
- einer Einrichtung (23) zum Ermitteln einer Drehzahl (N) der Brennkraftmaschine (10) und
- einer Einrichtung zum Ermitteln eines Saugrohrdruckes (MAP) im Ansaugkanal (11) stromabwärts einer Drosselklappe (14) und
- einer Einrichtung zum Freigeben der Kraftstoffeinspritzung, wobei die Einrichtung die Kraftstoffeinspritzung erst Freigibt, wenn der Saugrohrdruck (MAP) einen vorgegebenen Schwellenwert (MAP_SW) unterschreitet, und wobei die Überprüfung auf Unterschreiten des Schwellenwertes (MAP_SW) erst erfolgt, wenn die Drehzahl (N) der Brennkraftmaschine (10) einen vorgegebenen Schwellenwert (N_SW) erreicht hat.

## Claims

1. Method for starting an internal combustion engine (10), with a crankshaft starter alternator (28),
- a throttle valve (14) arranged in the intake duct (11) being set at a starting value (DKW),
- the crankshaft starter alternator (28) accelerating the internal combustion engine (10) to a desired idling rotational speed (N_SOLL),
- a device (23) for determining a rotational speed (N) of the internal combustion engine (10) and
- the suction-pipe pressure (MAP) being determined in the intake duct (11) downstream of the throttle valve (14), and
- fuel injection being enabled when the suction-pipe pressure (MAP) undershoots a predetermined threshold value (MAP_SW), the check for the undershooting of the threshold value (MAP_SW) taking place only when the rotational speed (N) of the internal combustion engine (10) has reached a predetermined threshold value (N_SW).

2. Method according to Claim 1, **characterized in that** ignition is enabled at the latest when the suction-pipe pressure (MAP) undershoots the predetermined threshold value (MAP_SW).

3. Method according to Claim 1, **characterized in that** the throttle valve (14) is closed during the starting operation.

4. Method according to Claim 1, **characterized in that** the suction-pipe pressure (MAP) is detected by means of a pressure sensor (27).

5. Method according to Claim 1, **characterized in that** the suction-pipe pressure (MAP) is calculated from operating parameters of the internal combustion engine (10).

6. Method according to Claim 1, **characterized in that** the threshold value (MAP_SW) is determined experimentally and is filed in a storage device (22) of a control device (21) controlling the internal combustion engine (10).

7. Method according to Claim 6, **characterized in that** the threshold value (MAP_SW) is filed in a characteristic map (KF) as a function of the temperature (TKW) of the internal combustion engine (10).

8. Method according to Claim 1, **characterized in that** the starting operation is a cold start of the internal combustion engine (10).

9. Starting device for an internal combustion engine (10), with
- a device which sets a throttle valve (14) arranged in the intake duct (11) at a starting value (DKW),
- a crankshaft starter alternator (28) which accelerates the internal combustion engine (10) to a desired idling rotational speed (N_SOLL),
- a device (23) for determining a rotational speed (N) of the internal combustion engine (10) and,
- a device for determining a suction-pipe pressure (MAP) in the intake duct (11) downstream of a throttle valve (14), and
- a device for enabling fuel injection, the device only enabling fuel injection when the suction-pipe pressure (MAP) undershoots a predetermined threshold value (MAP_SW), and the check for the undershooting of the threshold value (MAP_SW) taking place only when the rotational speed (N) of the internal combustion engine (10) has reached a predetermined threshold value (N_SW).

## Revendications

1. Procédé pour le démarrage d'un moteur à combustion interne (10), à l'aide d'un alterno-démarreur (28) monté sur le vilebrequin, dans lequel
- un papillon des gaz (14) installé dans la tubulure d'aspiration (11) est ajusté sur une valeur de démarrage (DKW),
- l'alterno-démarreur (28) monté sur le vilebrequin accélère le moteur à combustion interne (10) jusqu'à une vitesse de rotation prescrite pour le fonctionnement au ralenti (N_SOLL),
- un dispositif (23) mesure la vitesse (N) du moteur à combustion interne (10) et
- la pression du collecteur d'admission (MAP) est mesurée en aval du papillon des gaz (14) dans la tubulure d'aspiration (11) et
- l'injection de carburant est déclenchée lorsque la pression du collecteur d'admission (MAP) tombe en dessous d'une valeur limite (MAP_SW) prédéterminée, la vérification de la chute de la pression en dessous de la valeur limite (MAP_SW) n'étant réalisée que lorsque la vitesse de rotation (N) du moteur à combustion interne (10) a atteint une valeur limite (N_SW) prédéterminée.

2. Procédé selon la revendication 1, **caractérisé en ce que** l'allumage n'est déclenché au plus tard que lorsque la pression de la tubulure d'admission (MAP) est tombée en dessous de la valeur limite (MAP_SW) prédéterminée.

3. Procédé selon la revendication 1, **caractérisé en ce que** le papillon des gaz (14) est fermé durant le processus de démarrage.

4. Procédé selon la revendication 1, **caractérisé en ce que** la pression de la tubulure d'admission (MAP) est captée par une sonde de pression (27).

5. Procédé selon la revendication 1, **caractérisé en ce que** la pression de la tubulure d'admission (MAP) est calculée à partir de paramètres de fonctionnement du moteur à combustion interne (10).

6. Procédé selon la revendication 1, **caractérisé en ce que** la valeur limite (MAP_SW) est déterminée expérimentalement et est stockée dans un dispositif de mémoire (22) appartenant à un dispositif de contrôle (21) contrôlant le moteur à combustion interne (10).

7. Procédé selon la revendication 6, **caractérisé en ce que** la valeur limite (MAP_SW) est déterminée en fonction de la température (TKW) du moteur à combustion interne (10) selon un diagramme caractéristique (KF).

8. Procédé selon la revendication 1, **caractérisé en ce que** le procédé de démarrage consiste en un démarrage à froid du moteur à combustion interne (10).

9. Dispositif de démarrage pour un moteur à combustion interne (10), avec
- un dispositif pour ajuster un papillon des gaz (14) installé dans une tubulure d'aspiration (11) sur une valeur de démarrage (DKW),
- un alterno-démarreur (28) monté sur le vilebrequin qui accélère le moteur à combustion interne (10) jusqu'à une vitesse de rotation prescrite pour le ralenti (N_SOLL),
- un dispositif (23) pour mesurer la vitesse (N) du moteur à combustion interne (10) et
- un dispositif pour mesurer la pression du collecteur d'admission (MAP) dans la tubulure d'aspiration (11) en aval d'un papillon des gaz (14) et
- un dispositif pour le déclenchement de l'injection de carburant, dans lequel l'injection ne se déclenche que lorsque la pression dans la tubulure d'admission (MAP) tombe en dessous d'une valeur limite (MAP_SW) prédéterminée, la vérification de la chute de la pression en dessous de la valeur limite (MAP_SW) n'étant réalisée que lorsque la vitesse de rotation (N) du moteur à combustion interne (10) a atteint une valeur limite (N_SW) prédéterminée.
